# EUROPÄISCHE PATENTSCHRIFT

(11) **EP 2 457 038 B1**
(45) Veröffentlichungstag und Bekanntmachung des Hinweises auf die Patenterteilung: **04.07.2018**
(21) Anmeldenummer: 10732707.4
(22) Anmeldetag: 14.07.2010
(51) Int. Cl.: F25D 23/00

(54) **KÄLTEGERÄT, INSBESONDERE HAUSHALTSKÄLTEGERÄT MIT EINER BEFESTIGUNGSANORDNUNG FÜR EINEN VERDICHTER**
REFRIGERATION APPLIANCE, IN PARTICULAR DOMESTIC REFRIGERATION APPLIANCE COMPRISING A FASTENING ARRANGEMENT FOR A COMPRESSOR
APPAREIL DE FROID, EN PARTICULIER APPAREIL DE FROID DOMESTIQUE ÉQUIPÉ D'UN SYSTÈME DE FIXATION POUR COMPRESSEUR

(30) Priorität: 21.07.2009 DE 102009027885
(43) Veröffentlichungstag der Anmeldung: 30.05.2012
(73) Patentinhaber: BSH Hausgeräte GmbH, 81739 München (DE)
(72) Erfinder: HÄUSSLER, Harald, 89520 Heidenheim (DE); KERNER, Stefan, 89344 Aislingen (DE)
(74) Vertreter: Richter, Harald
(86) Internationale Anmeldenummer: PCT/EP2010/060093
(87) Internationale Veröffentlichungsnummer: WO 2011/009778

(56) Entgegenhaltungen:
- EP-A2- 1 837 613
- DE-A1- 19 942 724
- DE-U1- 29 801 207
- JP-A- 2006 329 506
- JP-U- 52 050 205
- JP-U- 55 069 680

## Beschreibung

Die Erfindung betrifft ein Kältegerät, insbesondere Haushaltskältegerät, aufweisend ein Gehäuse mit einem Maschinenraum, in dem ein Verdichter über mindestens ein Dämpfungselement mit dem Gehäuse durch eine Befestigungsanordnung verbunden ist.

Aus der DE 295 07 374 U1 ist ein Kältegerät mit einem Maschinenfach zur Aufnahme eines Kältemittelverdichters bekannt, welcher mit Traglaschen ausgestattet ist, welche unter Zwischenlage von Dämpfungskörpern auf einer im Maschinenfach angeordneten Tragschiene ruhen, welche durch die Dämpfungskörper und die Traglaschen hindurchgreifende Zungen aufweist, welche zur Festsetzung des Verdichters an der Tragschiene mit einem an den Dämpfungskörpern vorgesehenen Gegenlager zusammenwirken. Die Befestigung des Verdichters im Maschinenraum erfolgt durch eine gesondertes Blechteil. Dieses Blechteil besteht aus verzinktem Stahlblech und wird in einem Folgewerkzeug hergestellt. Bei der Verdichtermontage wird dieses Blechteil am Maschinenraum befestigt. JP55069680U und DE29801207U1 offenbaren eine Vorrichtung zur Befestigung eines Verdichters auf einem Verdichterträger. Aufgabe der Erfindung ist es, ein Kältegerät, insbesondere Haushaltskältegerät, mit einer verbesserten Befestigungsanordnung zu schaffen.

Die Aufgabe wird erfindungsgemäß gelöst durch ein Kältegerät, insbesondere Haushaltskältegerät, aufweisend ein Gehäuse in dem ein Verdichter über wenigstens ein Verdichtertragelement und ein Dämpfungselement mit dem Gehäuse durch eine Befestigungsanordnung verbunden ist, die mindestens ein Klemmstück umfasst, welches mit dem Dämpfungselement verbunden und zwischen zwei Wandabschnitten des Gehäuses eingesetzt ist.

Eine gesondertes Blechteil kann vollständig entfallen. Die Gummifüße und der Verdichter bleiben unverändert. Der Maschinenraum kann wie nachfolgend beschrieben verändert und es können beispielsweise drei, insbesondere zwei planmäßige und ein reservemäßiger Zapfen, insbesondere Kunststoffzapfen am Gehäuse mit angespritzt werden.

Um das Montieren des Verdichters zu erleichtern können Einführhilfen im Maschinenraum vorgesehen sein, die bereits mit angespritzt sein können. Diese Einführhilfen können so hoch ausgeführt sein, dass die Füße beim Einschieben einen minimalen Abstand zum Boden haben und beispielsweise zwei Verdichtertragelemente, mit anderen Worten Fußschienen oder Verdichtertragschienen, des Verdichters auf den Einführhilfen gleiten. Erst wenn der Verdichter ganz eingeschoben ist, sitzt dieser auf den dämpfenden Gummielementen auf.

Beispielsweise zwei federnd ausgeführte Niederhalter bzw. Wandabschnitte können ebenfalls angespritzt sein. Der Abstand zwischen der Unterkante des Niederhalters und dem Boden des Gehäuses kann im hinteren Bereich des Maschinenraumes gleich der Höhe der Gummifüße sein. Im vorderen Bereich kann der Abstand etwas größer ausgeführt sein. Im Folgenden werden beispielhaft drei mögliche Varianten dargestellt:
Bei einer ersten Variante werden zwei Zapfen über eine Sollbruchstelle im Maschinenraum abgebrochen und von oben in die bereits montierten hinteren Gummifüße gedrückt. Beim Einschieben des Verdichters über die Einführhilfen tauchen zuerst die vorauslaufenden Füße ohne eingesteckte Zapfen in die Niederhalter ein. Durch die Aussparung der Niederhalter im vorderen Bereich haben die Füße keinen Kontakt mit dem Maschinenraum. Erst kurz vor Erreichen der Endposition sitzen die hinteren Füße spielfrei zwischen Niederhalter und Boden. Beim Einschieben der hinteren Füße mit montierten Zapfen in die Niederhalter über eine Schräge stützen sich die Zapfen oben am Niederhalter und unten am Boden ab. Durch ein Längenübermaß der Zapfen federn die Niederhalter nach oben. Kurz vor Erreichen der Endposition des Verdichters tauchen die Zapfen in Löcher im Boden des Maschinenraums ein. Die Niederhalter federn dadurch nach unten und drücken auf die hinteren Gummifüße. Bei dieser Variante kann am Niederhalter zusätzlich eine Nut zur Führung und Abstützung der Zapfen angebracht sein.

Bei einer zweiten Variante werden die Zapfen ebenfalls von oben in die Füße eingedrückt. Die Löcher zum Verrasten der Zapfen befinden sich im Boden des Maschinenraums bzw. an einem unteren Wandabschnitt des Gehäuses und in den Niederhaltern bzw. an einem oberen Wandabschnitt des Gehäuses. Dadurch verbessern sich die Hebelverhältnisse und die Nut im Niederhalter zur Führung der Zapfen kann entfallen. Je nach gewählter Zapfenlänge erfolgt eine Verrastung nur oben in den Niederhaltern oder zusätzlich noch im Boden des Maschinenraums.

Bei einer dritten Variante werden die beiden Zapfen von unten in die Gummifüße eingedrückt. Die Löcher zum Verrasten können sich in den Niederhaltern befinden. Zur Abstützung und Führung der Zapfen kann im unteren Bereich eine Nut vorgesehen sein.

Zur Demontage des Verdichters werden die Niederhalter mit einem Werkzeug angehoben und die Zapfen aus den Löchern genommen.

Mit den erfindungsgemäßen Ausgestaltungen kann sich eine Material- und Zeitersparnis bei der Montage durch Wegfall des gesonderten Blechteils ergeben. Außerdem kann sich eine Montageerleichterung durch die Einführhilfen am Maschinenraum ergeben.

Das Klemmstück kann ein das Dämpfungselement durchdringenden Zapfen aufweisen, dessen oberer Zapfenendabschnitt mit dem ersten Wandabschnitt des Gehäuses und/oder dessen unterer Zapfenendabschnitt mit dem zweiten Wandabschnitt des Gehäuses verbunden ist. Der Zapfen kann sich dabei in Richtung der axialen Erstreckung des Klemmstücks erstrecken. Durch Einstecken des Zapfens in eine Bohrung des Dämpfungselements wird das Klemmstück formschlüssig mit dem Dämpfungselement verbunden. Gesonderte Befestigungsmittel können insoweit entfallen.

Dabei kann der obere Zapfenendabschnitt und/oder der untere Zapfenendabschnitt in einem Rücksprung in einem der Wandabschnitte des Gehäuses formschlüssig eingerastet sein. Durch das Eingreifen des oberen Zapfenendabschnitt und/oder des unteren Zapfenendabschnitts in den Rücksprung bzw. die Rücksprünge wird das Dämpfungselement zusammen mit dem Klemmstück an dem Gehäuse befestigt.

Der obere Zapfenendabschnitt und/oder der untere Zapfenendabschnitt kann mittels eines federelastischen Wandabschnitts an dem ersten oder zweiten Wandabschnitt des Gehäuses kraft- oder reibschlüssig gehalten sein.

In allen erfindungsgemäßen Varianten kann das Klemmstück eine insbesondere tellerförmige Kopfplatte aufweisen, welche in der Montageposition an dem ersten oder zweiten

Wandabschnitt des Gehäuses kraft- oder reibschlüssig anliegt. Die Kopfplatte stellt eine lotrechte Montageposition bezüglich der Wandabschnitte sicher und bildet eine große Auflagefläche für die kraft- oder reibschlüssige Befestigung.

Ein solches Klemmstück kann an seiner dem ersten oder zweiten Wandabschnitt des Gehäuses zugewandtem Ende die Kopfplatte aufweisen, die eine Nase trägt, welche in der Montageposition in einem Rücksprung des ersten Wandabschnitts oder des zweiten Wandabschnitts des Gehäuses formschlüssige eingerastet ist. Die Kopfplatte muss nicht eben ausgebildet sein, sondern kann einen Vorsprung aufweisen, der einen Zapfenendabschnitt oder eine Nase bildet.

Den gegenüberliegenden Wandabschnitten des Gehäuses kann dabei eine in Einschubrichtung verlaufende Führungsnut für die Kopfplatte zugeordnet sein. Die Führungsnut erleichtert das Einsetzen und gewährleistet ein planparalleles Einschieben des Klemmstücks.

In allen erfindungsgemäßen Varianten kann der erste Wandabschnitt und der zweite Wandabschnitt einen Spaltraum begrenzen, dessen lichte Höhe im Bereich einer Einschuböffnung des Spaltraums mindestens der Länge des Klemmstücks oder des Zapfens entspricht und im Bereich der Montageposition des in Einschubrichtung vorauseilenden Dämpfungselements kleiner oder gleich der Höhe des entspannten Dämpfungselements ist. Damit wird eine felderelastisches Aufspreizen der beiden Wandabschnitte erzeugt und in der Montageposition das Klemmstück formschlüssig gehalten.

Generell kann an einem dem Gehäuse zugeordneten Boden eine Tragstruktur angeordnet sein, welche zum Halten des Verdichters, insbesondere des Verdichters zusammen mit dem mindestens einen vormontierten Klemmstück oder Zapfen, in einem Abstand vom Boden während eines Einschiebens des Verdichters in seine Montageposition ausgebildet ist. Die Tragstruktur kann zusätzlich oder ersatzweise eine Führung der Verdichtertragelemente in Einschubrichtung während der Montage gewährleisten.

Eine solche Tragstruktur kann durch mindestens eine, insbesondere durch zwei von dem Boden nach oben vorspringenden Leisten gebildet werden. Die Leisten können beispielsweise aus Kunststoff hergestellt und an dem Boden des Gehäuses angeformt sein.

Dabei kann die mindestens eine nach oben vorspringende Leiste eine Höhe aufweisen, bei der das wenigstens eine Verdichtertragelement auf der Leiste derart aufsitzt, dass das Dämpfungselement, insbesondere zusammen mit dem Klemmstück während eines Einschiebens des Verdichters in seine Montageposition in einem Abstand vom Boden gehalten ist.

Die Leiste kann in Einschubrichtung vor Erreichen der Montageposition enden oder in seiner Höhe derart reduziert ausgebildet sein, so dass das Dämpfungselement, insbesondere zusammen mit dem Klemmstück in der Montageposition auf dem Boden aufsitzt.

Ein erfindungsgemäßes Verfahren zur Montage eines Verdichters in ein Gehäuse eines Kältegeräts, insbesondere Haushaltskältegeräts kann die folgenden Schritte aufweisen:
- Bereitstellen eines Verdichters, aufweisend wenigstens ein Verdichtertragelement mit Füßen, sowie erste und zweite Dämpfungselemente;
- Verbinden eines Klemmstücks mit mindesten einem zweiten Dämpfungselement;
- Einschieben des Verdichters in den Maschinenraum des Gehäuses in Montagerichtung derart, dass vorauslaufende Füße zusammen mit ihren ersten, insbesondere klemmstücklosen Dämpfungselementen zwischen zwei Wandabschnitten des Gehäuses durch Gleiten der auf einer Tragstruktur aufsitzenden Verdichtertragelemente, insbesondere zwei von dem Boden nach oben vorspringenden Leisten, zunächst in einem Abstand zum Boden des Gehäuses geführt werden, bis die Verdichtertragelemente in der erreichten Montageposition von den Leisten abkommen, so dass die vorauslaufenden Füße mit den ersten Dämpfungselementen auf dem Boden des Gehäuses aufsitzen.

Eine zusätzlicher Schritt des Montageverfahrens kann vorsehen, dass das mit dem zweiten Dämpfungselement verbundene Klemmstück an einem nachlaufenden Fuß vorgesehen ist und eine Größe aufweist, durch welche eine lichte Höhe eines Spaltraums der zwei Wandabschnitte des Gehäuses im Bereich einer Einschuböffnung während des Einschiebens des Verdichters federelastische aufgespreizt wird und bei Erreichen der Montageposition mindesten ein Zapfenendabschnitt des Klemmstücks in einem Rücksprung des ersten Wandabschnitts und/oder des zweiten Wandabschnitts verrastet, so dass die aufgespreizten Wandabschnitte sich federelastisch entspannen und die vorauslaufenden, insbesondere klemmstücklosen Füße mit den ersten Dämpfungselementen zwischen den Wandabschnitten festgeklemmt werden.

Eine weiterer Schritt für einen der erfindungsgemäßen Montageverfahren kann vorsehen, dass das mindestens eine Klemmstück über mindestens eine Sollbruchstelle an dem Gehäuse angeformt zur Montage bereitgestellt und vor einem Anbringen des Klemmstücks an ein zugeordnetes zweites Dämpfungselement, von dem Gehäuse abgebrochen wird.

Eine beispielhafte Ausführungsform der Erfindung ist an Hand der Figuren 1 bis 6 beschrieben. Aus der detaillierten Beschreibung dieses konkreten Ausführungsbeispiels ergeben sich auch weitere generelle Merkmale und Vorteile der vorliegenden Erfindung.

Es zeigen:
- Figur 1: eine perspektivische Ansicht eines beispielhaften Kältegeräts mit einem Maschinenraum für einen Verdichter;
- Figur 2a: eine perspektivische Teilansicht eines Gehäuseabschnitts des Kältegeräts mit einer erfindungsgemäßen Befestigungsanordnung vor der Montage;
- Figur 2b: eine perspektivische Teilansicht des Gehäuseabschnitts gemäß Fig. 2a mit der Befestigungsanordnung während der Montage mit entspanntem Wandabschnitt;
- Figur 2c: eine perspektivische Teilansicht des Gehäuseabschnitts gemäß Fig. 2a mit der Befestigungsanordnung während der Montage mit federvorgespanntem Wandabschnitt;
- Figur 2d: eine perspektivische Teilansicht des Gehäuseabschnitts gemäß Fig. 2a mit der Befestigungsanordnung in der endgültigen Montageposition;
- Figur 3: eine vergrößerte perspektivische Teilansicht des Gehäuseabschnitts gemäß Fig. 2a mit einem Ausbruch, der einen Rücksprung in dem oberen Wandabschnitt zeigt;
- Figur 4: eine vergrößerte perspektivische Teilansicht des Gehäuseabschnitts gemäß Fig. 2a mit einem Ausbruch, der einen Rücksprung in dem unteren Wandabschnitt zeigt;
- Figur 5: eine perspektivische Teilansicht des Gehäuseabschnitts gemäß Fig. 2a im Bereich des Maschinenraums mit erfindungsgemäßer Tragstruktur und zusätzlicher Führungsnut;
- Figur 6: eine perspektivische Teilansicht des Gehäuseabschnitts mit einem erfindungsgemäß angeformten Klemmstück.

Ein in Fig. 1 beispielhaft dargestelltes Kältegerät 1 weist einen Korpus 2 mit einem Innenbehälter 3 auf. Der Innenbehälter 3 ist in einen oben angeordneten Gefrierraum 4 und einen unten angeordneten Kühlraum 5 aufgeteilt. Der Gefrierraum 4 dient im allgemeinen zum Tiefgefrieren von Gefriergut bei ca. minus 18 Grad Celsius. Dem Gefrierraum 4 ist ein erster Verdampfer 6 zugeordnet, der hinter einer Gefrierraumrückwand 7 angeordnet ist. Der Gefrierraum 4 ist bei geöffneter Gefrierraumtür 9 zugänglich. Zum Öffnen weist die Gefrierraumtür 9 einen ersten Griff 10 auf.

Der Kühlraum 5 dient im allgemeinen zum frostfreien Kühlen von Kühlgut vorzugsweise bei Temperaturen zwischen plus 4 und plus 8 Grad Celsius. Der Kühlraum 5 kann jedoch auch als Null-Grad-Fach, insbesondere zum Frischhalten von Obst oder Gemüse ausgebildet sein. Der Kühlraum 5 weist eine Rückwand 11 auf, hinter der der erste Verdampfer 6 für das Gefrierraum 4 angeordnet ist. Ein zweiter Verdampfer 12 dient zum Kühlen des Kühlraums 5. Der Kühlraum 5 ist bei geöffneter Kühlraumtür 14 zugänglich. Zum Öffnen weist die Kühlraumtür 14 einen zweiten Griff 15 auf.

Ein einzelner Verdampfer, oder der erste Verdampfer 6 und der zweite Verdampfer 12, bzw. eine beliebige Anzahl von Verdampfern können an einen Verdichter 8 angeschlossen sein. Der Verdichter 8 ist von der Rückseite aus d.h. hinterhalb der Rückwand 11 des Kältegeräts 1 in einen Maschinenraum 13 des Gehäuses 16 eingesetzt. Die Befestigung des Verdichters 8 in dem Maschinenraum 13 bzw. in dem Gehäuse 16 des Kältegeräts 1 erfolgt mittels einer Befestigungsanordnung 17, wie sie in einer Teilansicht eines Abschnitts des Gehäuse 16 in Fig. 2a dargestellt ist.

In Fig. 2a ist die Befestigungsanordnung 17 näher gezeigt. Die Befestigungsanordnung 17 weist ein oder mehrere Verdichtertragelemente 18 auf. Im dargestellten Ausführungsbeispiel ist der Verdichter 8 mittels zweier Verdichtertragelemente 18 in dem Maschinenraum 13 des Gehäuses 16 gelagert. In der Fig. 2a ist beispielhaft eine der beiden Verdichtertragelemente 18 gezeigt. Das Verdichtertragelement 18 weist zwei Aufnahmebohrungen 19a und 19b auf, in denen der Verdichter 8 befestigt wird. Das Verdichtertragelement 18 kann insoweit fest mit dem Verdichter 8 verbunden sein. An dem Verdichtertragelement 18 sind zwei Dämpfungselemente 20a und 20b angebracht. Die Dämpfungselemente 20a und 20b können aus einem Elastomer hergestellt sein und insbesondere Gummifüße sein, die in Ausnehmungen des Verdichtertragelements 18 formschlüssig aufgenommen sind. Im Ausführungsbeispiel weisen die Dämpfungselemente 20a und 20b Bohrungen 21a und 21 b auf. Wie in Fig. 2a dargestellt ist in die Bohrung 21a des Dämpfungselements 20a ein erfindungsgemäßes Klemmstück 22 eingesetzt. Das Klemmstück weist in dem gezeigten Beispiel eine tellerförmige Kopfplatte 23 auf, an die sich ein Zapfen 24 anschließt. Die Kopfplatte 23 ist kreisscheibenförmig gestaltet. Die Oberseite der Kopfplatte 23 bildet einen oberen Zapfenendabschnitt 26. Vom Mittelpunkt der kreisscheibenförmigen Bodenfläche der Kopfplatte 23 erstreckt sich in axialer Richtung der Zapfen 24 nach unten. Der Zapfen 24 kann zylindrisch gestaltet sein und insbesondere an seinem unteren Zapfenendabschnitt 25 eine Fase aufweisen bzw. geringfügig konisch zulaufen. In der endgültigen Montageposition (Fig. 2d) ist der obere Zapfenendabschnitt 26 mit einem ersten Wandabschnitt 27 des Gehäuses 16 verbunden und der untere Zapfenendabschnitt 25 mit einem zweiten Wandabschnitt 28 des Gehäuses 16 verbunden. Das Klemmstück 22 bzw. der Zapfen 24 ist insoweit zwischen den beiden Wandabschnitten, d.h. dem ersten Wandabschnitt 27 und dem zweiten Wandabschnitt 28 eingesetzt. Der oberen Zapfenendabschnitt 26 ist insoweit über die Kopfplatte 23 mit dem ersten Wandabschnitt 27 verbunden. Auf der Oberseite der Kopfplatte 23 kann auch eine zapfenartige, insbesondere kurze Nase angeformt sein, die in einen Rücksprung an der Unterseite des ersten Wandabschnitts 27 einrastet.

Zunächst wird das Klemmstück 22 bzw. der Zapfen 24 in das Dämpfungselement 20a in vertikaler Pfeilrichtung eingesetzt und dann das Verdichtertragelement 18 in horizontaler Pfeilrichtung zwischen den ersten Wandabschnitt 27 und den zweiten Wandabschnitt 28 des Gehäuses 16, wie in Fig. 2b dargestellt, eingeschoben. Während des Montagevorgangs wird der Verdichter 8 zusammen mit den bspw. zwei Verdichtertragelementen 18 als eine vormontierte Baugruppe zwischen die Wandabschnitte 27 und 28 eingeschoben. Zur besseren Übersicht ist in den Figuren 2a bis 2d der an den Verdichtertragelementen 18 befestigte Verdichter 8 ausgeblendet.

Sobald nicht nur die Kopfplatte 23 des Klemmstücks 22 unter dem ersten Wandabschnitt 27, wie in Fig. 2b dargestellt platziert ist, sondern auch, wie in Fig. 2c dargestellt, der untere Zapfenendabschnitt 25 des Klemmstücks 22 auf dem unteren Wandabschnitt 28 aufsitzt, wird der obere Wandabschnitt 27 d.h. im Bereich eines federelastischen Wandabschnitts 30 des oberen Wandabschnitts 27 federelastisch nach oben gebogen. Im unteren Wandabschnitt 28 ist ein Rücksprung 29 vorgesehen, in den der untere Zapfenendabschnitt 25 oder eine Nase 31 des Klemmstücks 22 in seiner Montageposition einrastet. Der Rücksprung 29 kann insoweit als eine Sackbohrung, ein Sackloch, oder aber auch als Durchgangsloch oder Durchgangsbohrung in dem unteren Wandabschnitt 28 ausgebildet sein. Der Rücksprung 29 ist an die Form des untere Zapfenendabschnitt 25 des Klemmstücks 22 angepasst, so dass dieses formschlüssig und insbesondere nahezu spielfrei einsetzbar ist. Der Rücksprung 29 kann insbesondere im Spritzgussverfahren an dem unteren Wandabschnitt 28 angeformt sein. Wenn der untere Zapfenendabschnitt 25 des Klemmstücks 22 in seiner Montageposition, wie in Fig. 2d gezeigt, in den Rücksprung 29 eindringt, wird das Klemmstück 22 aufgrund der Federkraft des von oben drückenden oberen d.h. ersten Wandabschnitts 27 nach unten in den Rücksprung 29 hineingedrückt und der federelastische Wandabschnitt 30 entspannt sich. Dabei kann eine gewisse Federkraft erhalten bleiben, die reibschlüssig auf den oberen Zapfenendabschnitt 26 bzw. die Kopfplatte 23 drückt und damit das Klemmstück von oben fixiert. Die Kopfplatte 23 kann jedoch auch, wie in Fig. 3 dargestellt einen oberen Zapfenendabschnitt 26 oder eine Nase 32 aufweisen, die in einem Rücksprung 29 an der Unterseite des oberen Wandabschnitts 27 einrastet.

Zusätzlich oder ersatzweise zu einem federelastischen Aufspreizen des oberen Wandabschnitts 27 durch die Länge des Klemmstücks 22 bzw. des Zapfens 24 kann zur Erleichterung des Einschiebens eine Tragstruktur 33 vorgesehen sein, welche das Verdichtertragelement 18 in einem Abstand vom Boden 34 trägt. Ein federelastisches Aufspreizen des oberen Wandabschnitts 27 wird dabei insoweit durch die Tragstruktur 33 verursacht, welche das Verdichtertragelement 18 in einem Abstand vom Boden 34 hält und von unten gegen den oberen Wandabschnitt 27 drückt. Die Tragstruktur 33 kann als Leiste 35 ausgebildet sein. In Fig. 2c wird das Verdichtertragelement 18 noch durch die Tragstruktur 33 bzw. die Leiste 35 getragen. In Fig. 2d befindet sich das Verdichtertragelement 18 in der Montageposition, in der das Verdichtertragelement 18 hinter dem hinteren Ende der Tragstruktur 33 bzw. der Leiste 35 nicht mehr durch die Tragstruktur 33 bzw. die Leiste 35 getragen wird, sondern nach unten versetzt in der Montageposition zu liegen kommt, in welcher der untere Zapfenendabschnitt 25 des Klemmstücks 22 bzw. die Nase 31 in dem Rücksprung 29 eingerastet ist.

Wie in Fig. 3 dargestellt kann eine obere Kopfplatte 23a einen oberen Zapfenendabschnitt 26 oder eine Nase 32 aufweisen, die in einem Rücksprung 29 an der Unterseite des oberen Wandabschnitts 27 aufweist. Zusätzlich oder ersatzweise zu einer oberen Kopfplatte 23a mit dem oberen Zapfenendabschnitt 26 kann, wie in Fig. 4 dargestellt eine untere Kopfplatte 23b mit einem unteren Zapfenendabschnitt 25 oder eine Nase 32 vorgesehen sein, die in einem Rücksprung 29 an der Unterseite des unteren Wandabschnitts 28 a eingerastet ist. Der Rücksprung 29 kann eine Durchgangsbohrung oder eine Sackloch sein.

Die Fig. 5 zeigt einen Abschnitt des Gehäuses 16 im Bereich des Maschinenraums 13 mit einer erfindungsgemäßen Tragstruktur 33, die im Ausführungsbeispiel zwei Leisten 35 umfasst. Zusätzlich zu den Leisten 35 können bspw. am Gehäuse 16 oder den Wandabschnitten 27, 28 erste Führungsnuten 36 für die Kopfplatte 23, 23a, 23b des Klemmstücks 22 angebracht sein. Zusätzlich oder ersatzweise zu den ersten Führungsnuten 36 für die Kopfplatte 23, 23a, 23b können zweite Führungsnuten 37 für die Verdichtertragelemente 18 vorgesehen sein.

In der Fig. 6 ist beispielhaft ein Klemmstück 22 repräsentativ für ein oder mehrere Klemmstücke dargestellt, das über mindestens eine, im gezeigten Beispiel über zwei Sollbruchstellen 38 an dem Gehäuse 16 angeformt ist. Durch Drehen des Zapfens 24 des Klemmstücks 22 bspw. in Pfeilrichtung kann das Klemmstück 22 vor seiner Montage von dem Gehäuse 16, an das es angeformt ist, abgebrochen werden.

## Patentansprüche

1. Kältegerät, insbesondere Haushaltskältegerät, aufweisend ein Gehäuse (16) mit einem Maschinenraum (13), in dem ein Verdichter (8) über wenigstens ein Verdichtertragelement (18) und ein Dämpfungselement (20a, 20b) mit dem Gehäuse (16) durch eine Befestigungsanordnung (17) verbunden ist, die mindestens ein von den Verdichtertragelementen separate Klemmstück (22) umfasst, welches mit dem Dämpfungselement (20a, 20b) verbunden und zwischen zwei Wandabschnitten (27, 28) des Gehäuses (16) eingesetzt ist.

2. Kältegerät nach Anspruch 1, **dadurch gekennzeichnet, dass** das Klemmstück (22) einen das Dämpfungselement (20a, 20b) durchdringenden Zapfen (24) aufweist, dessen oberer Zapfenendabschnitt (26) mit dem ersten Wandabschnitt (27) des Gehäuses (16) und/oder dessen unterer Zapfenendabschnitt (25) mit dem zweiten Wandabschnitt (28) des Gehäuses (16) verbunden ist.

3. Kältegerät nach Anspruch 2, **dadurch gekennzeichnet, dass** der obere Zapfenendabschnitt (26) und/oder der untere Zapfenendabschnitt (25) in einem Rücksprung (29) in einem der Wandabschnitte (27, 28) des Gehäuses (16) formschlüssig eingerastet ist.

4. Kältegerät nach Anspruch 2 oder 3, **dadurch gekennzeichnet, dass** der obere Zapfenendabschnitt (26) und/oder der untere Zapfenendabschnitt (25) mittels eines federelastischen Wandabschnitts (30) an dem ersten Wandabschnitt (27) oder zweiten Wandabschnitt (28) des Gehäuses (16) kraft- oder reibschlüssig gehalten ist.

5. Kältegerät nach einem der Ansprüche 1 bis 4, **dadurch gekennzeichnet, dass** das Klemmstück (22) eine insbesondere tellerförmige Kopfplatte (23) aufweist, welche in der Montageposition an dem ersten Wandabschnitt (27) oder zweiten Wandabschnitt (28) des Gehäuses (16) kraft- oder reibschlüssig anliegt.

6. Kältegerät nach Anspruch 5, **dadurch gekennzeichnet, dass** das Klemmstück (22) an seiner dem ersten Wandabschnitt (27) oder zweiten Wandabschnitt (28) des Gehäuses (16) zugewandtem Ende die Kopfplatte (23) aufweist, die eine Nase (31) trägt, welche in der Montageposition in einem Rücksprung (29) des ersten Wandabschnitts (27) oder des zweiten Wandabschnitts (28) des Gehäuses (16) formschlüssige eingerastet ist.

7. Kältegerät nach Anspruch 5 oder 6, **dadurch gekennzeichnet, dass** den gegenüberliegenden Wandabschnitten (27, 28) des Gehäuses (16) eine in Einschubrichtung verlaufende Führungsnut (36) für die Kopfplatte (23) zugeordnet ist.

8. Kältegerät nach einem der Ansprüche 1 bis 7, **dadurch gekennzeichnet, dass** der erste Wandabschnitt (27) und der zweite Wandabschnitt (28) einen Spaltraum begrenzen, dessen lichte Höhe im Bereich einer Einschuböffnung des Spaltraums mindestens der Länge des Klemmstücks (22) oder des Zapfens (24) entspricht und im Bereich der Montageposition des in Einschubrichtung vorauseilenden Dämpfungselements (20b) kleiner oder gleich der Höhe des entspannten Dämpfungselements (20b) ist.

9. Kältegerät nach einem der Ansprüche 1 bis 8, **dadurch gekennzeichnet, dass** an einem dem Gehäuse (16) zugeordneten Boden (34) eine Tragstruktur (33) angeordnet ist, welche zum Halten des Verdichters (8), insbesondere des Verdichters (8) zusammen mit dem mindestens einen vormontierten Klemmstück (22) oder Zapfen (24), in einem Abstand vom Boden (34) während eines Einschiebens des Verdichters (8) in seine Montageposition ausgebildet ist.

10. Kältegerät nach Anspruch 9, **dadurch gekennzeichnet, dass** die Tragstruktur (33) durch mindestens eine, insbesondere durch zwei von dem Boden (34) nach oben vorspringenden Leisten (35) gebildet wird.

11. Kältegerät nach Anspruch 10, **dadurch gekennzeichnet, dass** die mindestens eine nach oben vorspringende Leiste (35) eine Höhe aufweist, bei der das wenigstens eine Verdichtertragelement (18) auf der Leiste (35) derart aufsitzt, dass das Dämpfungselement (20a, 20b), insbesondere zusammen mit dem Klemmstück (22) während eines Einschiebens des Verdichters (8) in seine Montageposition in einem Abstand vom Boden (34) gehalten ist.

12. Kältegerät nach Anspruch 11, **dadurch gekennzeichnet, dass** die Leiste (35) in Einschubrichtung vor Erreichen der Montageposition endet oder in seiner Höhe derart reduziert ausgebildet ist, so dass das Dämpfungselement (20a, 20b), insbesondere zusammen mit dem Klemmstück (22) in der Montageposition auf dem Boden (34, 28) aufsitzt.

13. Verfahren zur Montage eines Verdichters (8) in einen Maschinenraum (13) eines Gehäuses (16) eines Kältegeräts (1), insbesondere Haushaltskältegeräts mit den Schritten:
- Bereitstellen eines Verdichters (8), aufweisend wenigsten ein Verdichtertragelement (18) mit Füßen, sowie erste (20b) und zweite Dämpfungselemente (20a);
- Verbinden eines Klemmstücks (22) mit mindesten einem zweiten Dämpfungselement (20a);
- Einschieben des Verdichters (8) in den Maschinenraum (13) des Gehäuses (16) in Montagerichtung derart, dass vorauslaufende Füße zusammen mit ihren ersten, insbesondere klemmstücklosen Dämpfungselementen (20b) zwischen zwei Wandabschnitten (27, 28) des Gehäuses (16) durch Gleiten der auf einer Tragstruktur (33) aufsitzenden Verdichtertragelemente (18), insbesondere zwei von dem Boden (34) nach oben vorspringenden Leisten (35), zunächst in einem Abstand zum Boden (34) des Gehäuses (16) geführt werden, bis die Verdichtertragelemente (18) in der erreichten Montageposition von den Leisten (35) abkommen, so dass die vorauslaufenden Füße mit den ersten Dämpfungselementen (20b) auf dem Boden (34) des Gehäuses (16) aufsitzen.

14. Verfahren nach Anspruch 13, bei dem das mit dem zweiten Dämpfungselement (20a) verbundene Klemmstück (22) an einem nachlaufenden Fuß vorgesehen ist und eine Größe aufweist, durch welche eine lichte Höhe eines Spaltraums der zwei Wandabschnitte (27, 28) des Gehäuses (16) im Bereich einer Einschuböffnung während des Einschiebens des Verdichters (8) federelastische aufgespreizt wird und bei Erreichen der Montageposition mindesten ein Zapfenendabschnitt (25, 26) des Klemmstücks (22) in einem Rücksprung (29) des ersten Wandabschnitts (27) und/oder des zweiten Wandabschnitts (28) verrastet, so dass die aufgespreizten Wandabschnitte (27, 28) sich federelastisch entspannen und die vorauslaufenden, insbesondere klemmstücklosen Füße mit den ersten Dämpfungselementen (20b) zwischen den Wandabschnitten (27, 28) festgeklemmt werden.

15. Verfahren nach Anspruch 13 oder 14, bei dem das mindestens eine Klemmstück (22) über mindestens eine Sollbruchstelle (38) an dem Gehäuse (16) angeformt zur Montage bereitgestellt und vor einem Anbringen des Klemmstücks (22) an ein zugeordnetes zweites Dämpfungselement (20a), von dem Gehäuse (16) abgebrochen wird.

## Claims

1. Refrigeration appliance, in particular domestic refrigeration appliance, having a housing (16) having a machine space (13), in which a compressor (8) is connected to the housing (16) by a fastening arrangement (17) via at least one compressor support element (18) and an absorbing element (20a, 20b), which fastening arrangement includes at least one clamping piece (22), which is separate from the compressor support element and which is connected to the absorbing element (20a, 20b) and is inserted between two wall segments (27, 28) of the housing (16).

2. Refrigeration appliance according to claim 1, **characterised in that** the clamping piece (22) has a pin (24) which penetrates the absorbing element (20a, 20b), the upper pin end segment (26) of which is connected to the first wall segment (27) of the housing (16) and/or the lower pin end segment (25) of which is connected to the second wall segment (28) of the housing (16).

3. Refrigeration appliance according to claim 2, **characterised in that** the upper pin end segment (26) and/or the lower pin end segment (25) is/are latched in a form-fit fashion in an offset (29) in one of the wall segments (27, 28) of the housing (16).

4. Refrigeration appliance according to claim 2 or 3, **characterised in that** the upper pin end segment (26) and/or the lower pin end segment (25) is/are held in a force-fit or frictionally-engaged fashion against the first wall segment (27) or second wall segment (28) of the housing (16) by means of a spring elastic wall segment (30).

5. Refrigeration appliance according to one of claims 1 to 4, **characterised in that** the clamping piece (22) has an in particular dish-like face plate (23), which, in the assembly position, rests in a force-fit or frictionally-engaged fashion against the first wall segment (27) or second wall segment (28) of the housing (16).

6. Refrigeration appliance according to claim 5, **characterised in that** the clamping piece (22) has the face plate (23) at its end facing the first wall segment (27) or second wall segment (28) of the housing (16), said face plate supporting a lug (31), which, in the assembly position, is latched in a form-fit fashion in an offset (29) of the first wall segment (27) or of the second wall segment (28) of the housing (16).

7. Refrigeration appliance according to claim 5 or 6, **characterised in that** a guide groove (36) running in the direction of insertion is assigned to the opposite wall segments (27, 28) of the housing (16) for the face plate (23).

8. Refrigeration appliance according to one of claims 1 to 7, **characterised in that** the first wall segment (27) and the second wall segment (28) delimit a gap, the clear height of which in the region of an insertion opening of the gap corresponds to at least the length of the clamping piece (22) or of the pin (24) and is less than or equal to the height of the relaxed absorbing element (20b) in the region of the assembly position of the absorbing element (20b) in the direction of insertion.

9. Refrigeration appliance according to one of claims 1 to 8, **characterised in that** a support structure (33) is arranged on a base (34) assigned to the housing (16), said support structure being embodied to hold the compressor (8), in particular the compressor (8), together with the at least one preassembled clamping piece (22) or pin (24), at a distance from the base (34) during insertion of the compressor (9) into its assembly position.

10. Refrigeration appliance according to claim 9, **characterised in that** the support structure (33) is formed by at least one, in particular by two strips (35) projecting upwards from the base (34).

11. Refrigeration appliance according to claim 10, **characterised in that** the at least one upwardly projecting strip (35) is of a height with which the at least one compressor support element (18) rests on the strip (35) such that the absorbing element (20a, 20b), in particular together with the clamping piece (22), is held at a distance from the base (34) in its assembly position during insertion of the compressor (8).

12. Refrigeration appliance according to claim 11, **characterised in that** the strip (35) ends in the direction of insertion before reaching the assembly position or is embodied with a reduced height such that the absorbing element (20a, 20b), in particular together with the clamping piece (22), rests on the base (34, 28) in the assembly position.

13. Method for assembling a compressor (8) in a machine space (13) of a housing (16) of a refrigeration appliance (1), in particular a domestic refrigeration appliance having the steps:
- providing a compressor (8), having at least one compressor support element (18) having feet, and first (20b) and second (20a) absorbing elements;
- connecting a clamping piece (22) to at least one second absorbing element (20a);
- inserting the compressor (8) into the machine space (13) of the housing (16) in the assembly direction such that leading feet are guided together with their first, in particular clamping piece-free absorbing elements (20b) between two wall segments (27, 28) of the housing (16) by sliding the compressor support elements (18) resting on a support structure (33), in particular two strips (35) projecting upwards from the base (34), initially at a distance from the base (34) of the housing (16), until the compressor support elements (18) deviate from the strips (35) in the assembly position reached, so that the leading feet with the first absorbing elements (20b) rest on the base (34) of the housing (16).

14. Method according to claim 13, in which the clamping piece (22) connected to the second absorbing element (20a) is provided on a trailing foot and is of a size by means of which a clear height of a gap of the two wall segments (27, 28) of the housing (16) is spring elastically spread in the region of an insertion opening during the insertion of the compressor (8) and upon reaching the assembly position, at least one pin end segment (25, 26) of the clamping piece (22) latches in an offset (29) of the first wall segment (27) and/or of the second wall segment (28) so that the spread wall segments (27, 28) relax in a spring elastic fashion and the leading, in particular clamping piece-free feet with the first absorbing elements (20b) are fixedly clamped between the wall segments (27, 28).

15. Method according to claim 13 or 14, in which the at least one clamping piece (22) is provided moulded on the housing (16) for assembly purposes by way of at least one predetermined breaking point (38) and is broken off from the housing (16) before attaching the clamping piece (22) to an assigned second absorbing element (20a).

## Revendications

1. Appareil frigorifique, en particulier appareil frigorifique ménager, présentant une carcasse (16) avec un compartiment technique (13), dans lequel un condensateur (8) est relié à la carcasse (16) via au moins un élément de support de condensateur (18) et un élément d'évaporation (20a, 20b) par un dispositif de fixation (17), l'au moins un des éléments de support de condensateur englobe une pièce de serrage distincte (22), laquelle est reliée à l'élément d'évaporation (20a, 20b) et insérée entre deux sections de paroi (27, 28) de la carcasse (16).

2. Appareil frigorifique selon la revendication 1, **caractérisé en ce que** la pièce de serrage (22) présente un tourillon (24) traversant l'élément d'évaporation (20a, 20b), dont la section terminale supérieure de tourillon (26) est reliée à la première section de paroi (27) de la carcasse (16) et/ou dont la section terminale inférieure de tourillon (25) est reliée à la deuxième section de paroi (28) de la carcasse (16).

3. Appareil frigorifique selon la revendication 2, **caractérisé en ce que** la section terminale supérieure de tourillon (26) et/ou la section terminale inférieure de tourillon (25) est encliquetée par complémentarité de formes dans un renfoncement (29) dans une des sections de paroi (27, 28) de la carcasse (16).

4. Appareil frigorifique selon la revendication 2 ou 3, **caractérisé en ce que** la section terminale supérieure de tourillon (26) et/ou la section terminale inférieure de tourillon (25) est maintenue au moyen d'une section de paroi élastique (30) par adhérence ou par friction sur la première section de paroi (27) ou la deuxième section de paroi (28) de la carcasse (16).

5. Appareil frigorifique selon l'une des revendications 1 à 4, **caractérisé en ce que** la pièce de serrage (22) présente une plaque frontale (23) en particulier en forme d'assiette, laquelle est contiguë à la première section de paroi (27) ou à la deuxième section de paroi (28) de la carcasse (16) par adhérence ou par friction en position de montage.

6. Appareil frigorifique selon la revendication 5, **caractérisé en ce que** la pièce de serrage (22) présente, en son extrémité dirigée vers la première section de paroi (27) ou vers la deuxième section de paroi (28) de la carcasse (16), la plaque frontale (23), qui porte un nez (31) encliqueté par complémentarité de formes en position de montage dans un renfoncement (29) de la première section de paroi (27) ou de la deuxième section de paroi (28) de la carcasse (16).

7. Appareil frigorifique selon la revendication 5 ou 6, **caractérisé en ce qu'**une rainure de guidage (36) s'étendant dans le sens d'insertion et destinée à la plaque frontale (23) est affectée aux sections de paroi opposées (27, 28) de la carcasse (16).

8. Appareil frigorifique selon l'une des revendications 1 à 7, **caractérisé en ce que** la première section de paroi (27) et la deuxième section de paroi (28) délimitent un interstice dont la hauteur libre dans la zone d'une ouverture d'insertion de l'interstice correspond au moins à la longueur de la pièce de serrage (22) ou du tourillon (24) et est, dans la zone de la position de montage de l'élément d'évaporation (20b) plus avancé dans le sens d'insertion, inférieure ou égale à la hauteur de l'élément d'évaporation détendu (20b).

9. Appareil frigorifique selon l'une des revendications 1 à 8, **caractérisé en ce qu'**une structure de support (33) est disposée sur un fond (34) affecté à la carcasse (16), laquelle structure est exécutée afin de maintenir le condensateur (8), en particulier le condensateur (8) conjointement à l'au moins une pièce de serrage prémontée (22) ou au tourillon (24), à une distance du fond (34) durant une insertion du condensateur (8) dans sa position de montage.

10. Appareil frigorifique selon la revendication 9, **caractérisé en ce que** la structure de support (33) est constituée par au moins une, en particulier par deux barres (35) faisant saillie du fond (34) vers le haut.

11. Appareil frigorifique selon la revendication 10, **caractérisé en ce que** l'au moins une barre (35) faisant saillie vers le haut présente une hauteur, selon laquelle l'au moins un élément de support de condensateur (18) repose sur la barre (35) de telle sorte que l'élément d'évaporation (20a, 20b), est maintenu, en particulier avec la pièce de serrage durant une insertion du condensateur (8) dans sa position de montage, à une distance du fond (34).

12. Appareil frigorifique selon la revendication 11, **caractérisé en ce que** la barre (35) se termine dans le sens d'insertion avant d'atteindre la position de montage ou est exécutée selon une hauteur réduite telle que l'élément d'évaporation (20a, 20b) repose, en particulier avec la pièce de serrage (22), en position de montage sur le fond (34, 28).

13. Procédé de montage d'un condensateur (8) dans un compartiment technique (13) d'une carcasse (16) d'un appareil frigorifique (1), en particulier d'un appareil frigorifique ménager, comprenant les étapes :
- mise à disposition d'un condensateur (8), présentant au moins un élément de support de condensateur (18) avec pieds, ainsi que de premiers (20b) et de deuxièmes éléments d'évaporation (20a) ;
- liaison d'une pièce de serrage (22) avec au moins un deuxième élément d'évaporation
- insertion du condensateur (8) dans le compartiment technique (13) de la carcasse (16) dans le sens de montage de telle sorte que les pieds avant soient, conjointement à leurs premiers éléments d'évaporation (20b) en particulier exempts de pièce de serrage, entre deux sections de paroi (27, 28) de la carcasse (16) par glissement des éléments de support de condensateur (18) reposant sur une structure de support (33), en particulier deux barres (35) faisant saillie du fond (34) vers le haut, tout d'abord menés à une distance du fond (34) de la carcasse (16), jusqu'à ce que les éléments de support de condensateur (18) se défassent des barres (35) en position de montage atteinte, de sorte que les pieds avant reposent avec les premiers éléments d'évaporation (20b) sur le fond (34) de la carcasse (16).

14. Procédé selon la revendication 13, dans lequel la pièce de serrage (22) reliée au deuxième élément d'évaporation (20a) est prévue sur un pied arrière et présente une dimension à travers laquelle une hauteur libre d'un interstice des deux sections de paroi (27, 28) de la carcasse (16) dans la zone d'une ouverture d'insertion est introduite élastiquement par écartement durant l'insertion du condensateur (8) et dans lequel au moins une section terminale de tourillon (25, 26) de la pièce de serrage (22) s'encliquette dans un renfoncement (29) de la première section de paroi (27) et/ou de la deuxième section de paroi (28) lors de l'atteinte de la position de montage, de sorte que les sections de paroi introduites par écartement (27, 28) se détendent élastiquement et les pieds avant en particulier exempts de pièce de serrage sont fermement serrés aux premiers éléments d'évaporation (20b) entre les sections de paroi (27, 28).

15. Procédé selon la revendication 13 ou 14, dans lequel l'au moins une pièce de serrage (22) est mise à disposition via au moins une zone de rupture théorique (38) formée sur la carcasse (16) à des fins de montage et est cassée de la carcasse (16) avant une mise en place de la pièce de serrage (22) sur un deuxième élément d'évaporation (20a) affecté.
